# EUROPÄISCHE PATENTSCHRIFT

(11) **EP 2 612 072 B1**
(45) Veröffentlichungstag und Bekanntmachung des Hinweises auf die Patenterteilung: **20.01.2016**
(21) Anmeldenummer: 11748350.3
(22) Anmeldetag: 18.08.2011
(51) Int. Cl.: F22G 5/12

(54) **LEITUNG MIT SICHERHEITSSYSTEM**
LINE HAVING A SAFETY SYSTEM
CONDUITE POURVUE D'UN SYSTÈME DE SÉCURITÉ

(30) Priorität: 02.09.2010 EP 10175072
(43) Veröffentlichungstag der Anmeldung: 10.07.2013
(73) Patentinhaber: Siemens Aktiengesellschaft, 80333 München (DE)
(72) Erfinder: ALMSTEDT, Henning, 45481 Mülheim an der Ruhr (DE); GOBRECHT, Edwin, 40885 Ratingen (DE); HOMEIER, Lars, 45481 Mülheim a.d. Ruhr (DE)
(86) Internationale Anmeldenummer: PCT/EP2011/064206
(87) Internationale Veröffentlichungsnummer: WO 2012/028462

(56) Entgegenhaltungen:
- BE-A- 566 005
- FR-A- 1 041 891
- GB-A- 551 699
- US-A- 3 034 771
- US-A- 3 187 682

## Beschreibung

Die Erfindung betrifft eine Leitung umfassend ein inneres Rohr sowie ein um das innere Rohr angeordnetes äußeres Rohr, wobei das äußere Rohr das innere Rohr gasdicht ummantelt, wobei ein Zwischenraum zwischen dem inneren und dem äußeren Rohr gebildet ist.

Eine solche Leitung ist z.B. in Dokument FR 1 041 891 A offenbart.

In Kraftwerksanlagen werden beispielsweise Rohrleitungen verwendet, die in der Regel die Aufgabe haben, ein Strömungsmedium sicher und ohne Leckageverlust zu transportieren. Neben der einfachen Transportaufgabe müssen die Rohrleitungen unter hohen thermischen Beanspruchungen mechanisch ausgelegt werden. Allerdings können verlässliche Aussagen zur Lebensdauer schwierig werden, wenn ausreichende Kenntnisse über den zu erwartenden Betrieb nicht zur Verfügung stehen. Besonders stark belastet sind Rohrleitungen, die mehrmaligen Temperaturzyklen unterstehen. Solche Temperaturzyklen sind im hochtransienten Betrieb möglich. Gerade in diesen hochtransient belasteten Bereichen müssen die Rohrleitungen gegen ein Versagen abgesichert werden. Eine Schädigung der Rohrleitungswand in Folge von mehrmaligen Temperaturwechseln muss abgesichert werden.

Neben dem hochtransienten Betrieb, der zu einer Belastung der Rohrleitung führt, sind auch Schweißnähte, mit denen Rohrleitungen zusammengefügt werden, eine Schwachstelle. An den Schweißnähten kann es zu Schädigungen kommen, die ein ungewolltes Ausströmen des Strömungsmediums zur Folge haben kann. Somit ist auch im Bereich einer Schweißnaht eine Absicherung gegen ein mögliches Versagen notwendig.

Besonders im Dampfkraftwerkbau werden Rohrleitungen eingesetzt, die thermisch besonders stark belastet werden. Es ist üblich, sogenannte Treibdampfkühler in den Rohrleitungen einzusetzen. Treibdampfkühler setzt man zur Dampfkühlung ein, wenn herkömmliche Einspritzkühler aufgrund schwieriger Betriebsparameter nicht oder nur unzureichend funktionieren. Treibdampfkühler umfassen in der Regel eine Zweistoffdüse, bei denen der Zerstäuberdampf mit kritischer Geschwindigkeit aus der Düsenmündung austritt und das eingespritzte Kühlwasser in mikrofeine Tröpfchen zerstäubt. Dadurch kann die Rohrleitung lokal abgekühlt werden. Es ist bekannt, ein sogenanntes Wärmeschutzschild im inneren Rohr einzusetzen, damit die thermische Belastung der Rohrwand reduziert wird. Das Schutzschild ist ein mechanisches Bauteil oder ein konusförmiger Dampfstrahl, der den zentralen Treibdampf konusförmig einhüllt. Dieses Schutzschild verhindert den Kontakt der Wassertropfen mit der Rohrwand. Dadurch sind Thermoschocks und Materialermüdung der Rohrwand reduziert.

Allerdings hält solch ein Schutzschild den mechanischen Anforderungen nicht immer Stand. Ein Verlust des Schutzschildes durch Abplatzungen könnte zu einer lokalen Überhitzung der Rohrwand führen. Des Weiteren kann ein Abplatzen des Schutzschildes stromabliegende Baugruppen durch auch kleine, abgetragene Teile mechanisch beschädigen.

Es ist Aufgabe der Erfindung, eine Leitung derart anzulegen, dass ein sicherer Betrieb möglich ist.

Gelöst wird diese Aufgabe durch eine Leitung umfassend ein inneres Rohr sowie ein um das innere Rohr angeordnetes äußeres Rohr, wobei das äußere Rohr das innere Rohr gasdicht ummantelt, wobei ein Zwischenraum zwischen dem inneren und dem äußeren Rohr gebildet ist, wobei eine Absaugeinrichtung zum Absaugen von Strömungsmedium derart angeordnet ist, dass im Zwischenraum befindliches Strömungsmedium absaugbar ist, wobei die Absaugeinrichtung eine Erfassungseinrichtung umfasst, die ein Strömen des Strömungsmediums erkennt. Das Strömen des Strömungsmediums in der Absaugeinrichtung führt nahezu zwangsläufig zu dem Schluss, dass ein Leck im inneren Rohr vorhanden ist. Durch eine geeignete Erfassungseinrichtung, wie z.B. einem Durchflussmesszähler, kann ein Signal ausgesendet werden, das einen Schaden angibt.

Die Erfindung geht von dem Aspekt aus, dass ein Schaden in der Leitung frühzeitig erfindungsgemäß detektiert werden kann. Im Falle eines Schadens kann Strömungsmedium in den Zwischenraum gelangen. Die Absaugeinrichtung, die zum Absaugen des Strömungsmediums ausgebildet ist, saugt das Strömungsmedium ab. Somit ist eine eindeutig identifizierbare physikalische Größe ermittelbar, um einen Schaden in der Leitung, insbesondere im inneren Rohr zu detektieren. Das in der Absaugeinrichtung befindliche Strömungsmedium muss mit geeigneten Mitteln detektiert werden, damit ein Schaden schließlich erfasst wird. Beispielsweise kann ein Durchflusszähler oder ein Temperaturfühler in der Absaugeinrichtung angeordnet werden. Eine Erhöhung der Temperatur führt zu dem Schluss, dass ein Leck im inneren Rohr vorhanden ist. Ebenso führt ein erhöhtes Durchflussaufkommen ebenso zu dem möglichen Schluss, dass ein Schaden im inneren Rohr vorhanden ist.

Sofern im inneren Rohr ein Schaden auftritt und das Strömungsmedium im Bereich des Schadens aus dem inneren Rohr herausgelangen kann, strömt das Strömungsmedium in den Zwischenraum der außerhalb des inneren Rohres liegt und gegenüber dem inneren Rohr gasdicht abgeschlossen ist. Das bedeutet, dass sich das Strömungsmedium im Zwischenraum sich befindet und nicht abströmen kann. Die einzige Abströmmöglichkeit wäre über die Absaugeinrichtung. Daher wird über ein in der Absaugeinrichtung detektierbares Strömungsmedium sofort der Schluss gezogen werden können, dass ein Schaden im inneren Rohr vorhanden ist. Sofern der Schaden nicht zu groß ist, kann die Leitung noch weiter verwendet werden.

Vorteilhafte Weiterbildungen sind in den Unteransprüchen angegeben. So wird in einer ersten vorteilhaften Weiterbildung die Absaugeinrichtung derart weitergebildet, dass diese eine Rohrleitung umfasst, die in den Zwischenraum ragt. Somit ist ein vergleichsweise einfaches Mittel zur Verfügung gestellt, das im Zwischenraum befindliche Strömungsmedium abzuführen. Die Rohrleitung muss lediglich mit einem Gerät verbunden werden, mit dem es möglich ist, einen anderen Druck, insbesondere einen niedrigeren Druck als im Zwischenraum herzustellen und das Strömungsmedium aufzunehmen.

In einer weiteren vorteilhaften Weiterbildung weist die Erfassungseinrichtung ein Thermoelement auf. Neben dem Strömungszähler kann ein Thermoelement ein Schaden detektiert werden, da ein in der Absaugeinrichtung befindliches Strömungsmedium in der Regel eine höhere Temperatur aufweist. Durch ein Ansteigen der Temperatur, das durch das Thermoelement erfasst wird, kann ebenso der Schluss gezogen werden, dass ein Schaden im inneren Rohr aufgetaucht ist.

In einer besonders vorteilhaften Weiterbildung umfasst die Leitung einen Kondensator, wobei die Absaugeinrichtung mit dem Kondensator strömungstechnisch verbunden ist. In Dampfkraftwerken steht ein geschlossener Wasserdampf-Kreislauf zur Verfügung. Das bedeutet, dass an einer Stelle Wasser zu Dampf umgewandelt wird, der im Kondensator wieder zu Wasser kondensiert. Im Kondensator ist der Druck sehr niedrig. Wenn die Absaugeinrichtung mit dem Kondensator strömungstechnisch verbunden ist, entsteht ein Druckgefälle von dem Zwischenraum zum Kondensator. Ein im Zwischenraum befindliches Strömungsmedium kann somit direkt zum Kondensator strömen. Dieses Strömen kann durch einen Durchflussmesser erfasst werden. Wie bereits erwähnt, kann auch dieses Strömen durch eine Temperaturerhöhung detektiert werden.

In einer vorteilhaften Weiterbildung ist das äußere Rohr dünnwandiger ausgebildet als das innere Rohr.

Eine thermisch belastete Stelle der Leitung wird das als elastisch geschlossener Behälter ausgebildet ist erfindungsgemäß somit mit einem dünnwandigen Rohr, um das innere Rohr ausgebildet. Dieser Bereich kann z.B. im Bereich einer Schweißnaht sein oder im Bereich einer Mischstrecke stromab eines Treibdampfkühlers. Die unterschiedlichen thermischen Ausdehnungen des inneren Rohrs und des äußeren Rohrs führen zu einer Verspannung, die vom dünnwandigen, äußeren Rohr ausgeglichen werden kann. Das äußere Rohr ist daher derart ausgelegt, dass es den Verspannungen Stand hält. Daher ist das äußere Rohr dünnwandiger als das innere Rohr ausgebildet. Da nur leichte Leckagen detektiert werden sollen, muss das äußere Rohr nicht gegen den vollen Frischdampfdruck ausgelegt werden, was eine dünnwandige und somit elastische Konstruktion erlaubt. Aufgrund der dünnwandigen Konstruktion muss ggf. bei Auftreten von Vakuumlasten eine Auslegung gegen Beulen durchgeführt werden.

Damit der Zwischenraum möglichst gasdicht ist, wird in einer weiteren vorteilhaften Weiterbildung das innere Rohr an das äußere Rohr angeschweißt. In weiteren vorteilhaften Weiterbildungen umfasst die Leitung einen Treibdampfkühler, der durch das äußere Rohr und das innere Rohr ragt sowie gasdicht geführt ist. Das bedeutet, dass der Treibdampfkühler durch das innere Rohr und das äußere Rohr dampfdicht geführt wird.

Die Erfindung wird anhand eines Ausführungsbeispiels nun näher erläutert. Komponenten mit denselben Bezugszeichen zeigen in der Regel dieselben Eigenschaften.

Es zeigen:
- Fig. 1: eine Querschnittsansicht einer Leitung,
- Fig. 2: eine Querschnittsansicht der Leitung in Strömungsrichtung.

Die Figur 1 zeigt eine Leitung 1 im Querschnitt. Die Leitung 1 umfasst ein inneres Rohr 2 und ein äußeres Rohr 3. Die Leitung 1 ist für eine Dampfführung von vergleichsweise heißem Dampf (> 600°C) geeignet. Das äußere Rohr 3 ist gasdicht an das innere Rohr 2 angeordnet. Dazu weist das äußere Rohr 3 eine Schweißnaht 4, die in Umfangsrichtung bezüglich einer Rotationsachse 5 ausgebildet ist. Zwischen dem äußeren Rohr 3 und dem inneren Rohr 2 ist ein Zwischenraum 6 gebildet. Die Leitung 1 wird besonders an den Stellen, die thermisch stark belastet werden, mit dem äußeren Rohr 3 ausgebildet. Das äußere Rohr 3 ist gegenüber dem inneren Rohr 2 dünnwandig ausgebildet. Das bedeutet, dass die Wand des äußeren Rohres 3 gegenüber dem inneren Rohr 2 dünner ausgeführt ist. Das innere Rohr 2 als auch äußere Rohr 3 sind aus einem Stahl hergestellt. Die Wanddicke des äußeren Rohres 3 ist zwischen 10% und 80% der Dicke des inneren Rohres 2. Die Dicke des äußeren Rohres 3 kann auch folgende Bereiche annehmen: 20% - 70%, 20% - 60%, 20% - 50% der Wanddicke des inneren Rohres 2.

Die Wanddicke des äußeren Rohres 3 ist deswegen dünnwandiger gegenüber dem inneren Rohr 2 ausgeführt, damit die im Betrieb auftretenden unterschiedlichen thermischen Ausdehnungen des inneren Rohres 2 und des äußeren Rohres 3 zu Verspannungen führen, die vom dünnwandigen, äußeren Rohr 3 ausgeglichen werden können. Je nach Anforderung müssen zusätzliche flexible Elemente berücksichtigt werden (z.B. balgähnliche Konstruktionen. Das äußere Rohr 3 ist gegen Beulen ausgelegt. Falls es zu einem Leck kommen sollte, wird durch das Leck eine Strömung in den Zwischenraum 6 stattfinden, der durch eine Absaugeinrichtung 7 detektiert werden kann. Im einfachsten Fall ist die Absaugeinrichtung 7 als eine Rohrleitung 8 ausgebildet, die in den Zwischenraum 6 ragt. Diese Rohrleitung 8 ist strömungstechnisch mit einem nicht näher dargestellten Kondensator verbunden. Das bedeutet, dass der niedrige Druck im Kondensator dazu führt, dass eine Strömung von dem Strömungsmedium im Zwischenraum, in dem ein größerer Druck herrscht als im Kondensator, abgeführt werden kann.

Das äußere Rohr 3 ummantelt das innere Rohr gasdicht. Die Absaugeinrichtung 7 ist zum Absaugen von Strömungsmedium ausgebildet, das sich im Zwischenraum 6 befindet. Die Absaugeinrichtung 7 umfasst eine Erfassungseinrichtung, die nicht näher dargestellt ist, die ein Strömen des Mediums erkennt. Im einfachsten Fall kann ein Durchflussmesszähler in der Rohrleitung 8 angeordnet werden, der ein kurzfristiges Ansteigen der Strömung in der Rohrleitung 8 als ein Leck im inneren Rohr 2 ermitteln kann.

Alternativ oder zusätzlich zu dem Strömungsmesszähler kann ein Thermoelement 9 in der Rohrleitung 8 angeordnet werden. Ein plötzliches Ansteigen der Temperatur, die durch das Thermoelement 9 erfasst wird, führt zu dem Schluss, dass ein Leck im inneren Rohr 2 entstanden ist.

Das innere Rohr 2 ist besonders hochtransient belastet. Das bedeutet, dass wechselnde Temperaturzyklen an dieser Stelle auftreten. In alternativen Ausführungsformen wird die Leitung 1 mit einem Treibdampfkühler 10 ausgebildet, der gas- oder dampfdicht durch das innere Rohr 2 und das äußere Rohr 3 angeordnet ist. Besonders im Bereich eines Treibdampfkühlers 10 wird das innere Rohr 2 thermisch stark belastet. Durch den Treibdampfkühler 10 wird ein Zerstäuberdampf mit kritischer Geschwindigkeit aus der Düsenmündung austreten und das in Rotationsachsenrichtung 5 eingespritzte Kühlwasser in mikrofeine Tröpfchen zerstäubt.

Die Figur 2 zeigt die Leitung 1 in einer Querschnittsansicht (in Richtung der Rotationsachse 5 gesehen). Der Zwischenraum 6 ist, wie in der Figur 2 deutlich zu sehen, ein gas- oder dampfdicht ausgeführter Raum, in dem ein im inneren Rohr 2 auftretende Leckage erfasst und detektiert werden kann. Die Absaugeinrichtung 7 ist nicht näher dargestellt.

## Patentansprüche

1. Leitung (1) umfassend ein inneres Rohr (2) sowie ein um das innere Rohr (2) angeordnetes äußeres Rohr (3),
wobei das äußere Rohr (3) das innere Rohr (2) gasdicht ummantelt,
wobei ein Zwischenraum (6) zwischen dem inneren (2) und dem äußeren Rohr (3) gebildet ist,
wobei eine Absaugeinrichtung (7) zum Absaugen von Strömungsmedium derart angeordnet ist, dass im Zwischenraum (6) befindliches Strömungsmedium absaugbar ist,
**dadurch gekennzeichnet, dass**
die Absaugeinrichtung (7) eine Erfassungseinrichtung aufweist, die ein Strömen des Strömungsmediums erkennt.

2. Leitung (1) nach Anspruch 1,
wobei die Absaugeinrichtung (7) eine Rohrleitung (8) umfasst, die in den Zwischenraum (6) ragt.

3. Leitung (1) nach Anspruch 1,
wobei die Erfassungseinrichtung ein Thermoelement (9) aufweist.

4. Leitung (1) nach einem der vorhergehenden Ansprüche, umfassend einen Kondensator,
wobei die Absaugeinrichtung (7) mit einem Kondensator strömungstechnisch verbunden ist.

5. Leitung (1) nach einem der vorhergehenden Ansprüche,
wobei das äußere Rohr (3) dünnwandiger ausgebildet ist als das innere Rohr (2).

6. Leitung (1) nach einem der vorhergehenden Ansprüche,
wobei das äußere Rohr (3) an das innere Rohr (2) angeschweißt ist.

7. Leitung (1) nach einem der vorhergehenden Ansprüche, mit einem Treibdampfkühler (10) der durch das äußere Rohr (3) und das innere Rohr (2) ragt.

8. Leitung (1) nach Anspruch 7,
wobei der Treibdampfkühler (10) durch das äußere Rohr (3) und das innere Rohr (2) gas- oder dampfdicht geführt ist.

## Claims

1. Line (1) comprising an inner tube (2) and an outer tube (3) arranged around the inner tube (2),
wherein the outer tube (3) surrounds the inner tube (2) in a gas-tight manner,
wherein an interspace (6) is formed between the inner (2) and the outer (3) tube,
wherein a suction device (7) for sucking out flow medium is arranged such that flow medium in the interspace (6) can be sucked out,
**characterized in that**
the suction device (7) has a detection device which identifies a flow of the flow medium.

2. Line (1) according to Claim 1,
wherein the suction device (7) comprises a pipe (8) which projects into the interspace (6).

3. Line (1) according to Claim 1,
wherein the detection device has a thermocouple (9).

4. Line (1) according to one of the preceding claims, comprising a condenser,
wherein the suction device (7) is fluidically connected to a condenser.

5. Line (1) according to one of the preceding claims,
wherein the wall of the outer tube (3) is thinner than that of the inner tube (2).

6. Line (1) according to one of the preceding claims,
wherein the outer tube (3) is welded onto the inner tube (2).

7. Line (1) according to one of the preceding claims,
having a propellant steam cooler (10) which projects through the outer tube (3) and the inner tube (2).

8. Line (1) according to Claim 7,
wherein the propellant steam cooler (10) is guided through the outer tube (3) and the inner tube (2) in a gas- or steam-tight manner.

## Revendications

1. Conduite (1), comprenant un tuyau (2) intérieur, ainsi qu'un tuyau (3) extérieur disposé autour du tuyau (2) intérieur,
dans laquelle le tuyau (3) extérieur entoure le tuyau (2) intérieur d'une manière étanche au gaz,
dans laquelle un espace (6) intermédiaire est formé entre le tuyau (2) intérieur et le tuyau (3) extérieur,
dans laquelle un dispositif (7) d'aspiration du fluide en écoulement est disposé de manière à pouvoir aspirer du fluide en écoulement se trouvant dans l'espace (6) intermédiaire, **caractérisé en ce que**
le dispositif (7) d'aspiration a un dispositif de détection, qui détecte un écoulement du fluide en écoulement.

2. Conduite (1) suivant la revendication 1,
dans laquelle le dispositif (7) d'aspiration entoure une canalisation (8), qui pénètre dans l'espace (6) intermédiaire.

3. Conduite (1) suivant la revendication 1,
dans laquelle le dispositif de détection a un thermocouple (9).

4. Conduite (1) suivant l'une des revendications précédentes, comprenant un condenseur,
dans laquelle le dispositif (7) d'aspiration communique fluidiquement avec un condenseur.

5. Conduite (1) suivant l'une des revendications précédentes, dans laquelle le tuyau (3) extérieur est à paroi plus mince que le tuyau (2) intérieur.

6. Conduite (1) suivant l'une des revendications précédentes, dans laquelle le tuyau (3) extérieur est soudé au tuyau (2) intérieur.

7. Conduite (1) suivant l'une des revendications précédentes, comprenant un refroidisseur (10) de vapeur motrice, qui pénètre dans le tuyau (3) extérieur et dans le tuyau (2) intérieur.

8. Conduite (1) suivant la revendication 7,
dans laquelle le refroidisseur (10) de vapeur motrice passe dans le tuyau (3) extérieur et dans le tuyau (2) intérieur d'une manière étanche au gaz ou étanche à la vapeur.
